# EUROPÄISCHE PATENTSCHRIFT

(11) **EP 2 443 405 B1**
(45) Veröffentlichungstag und Bekanntmachung des Hinweises auf die Patenterteilung: **09.08.2017**
(21) Anmeldenummer: 10723109.4
(22) Anmeldetag: 04.06.2010
(51) Int. Cl.: F25D 23/06, A47B 96/02, F25D 25/02

(54) **SCHRANKARTIGES HAUSHALTSGERÄT MIT FACHBODEN**
CABINET-LIKE HOUSEHOLD APPLIANCE HAVING A COMPARTMENT FLOOR
APPAREIL MÉNAGER DE TYPE ARMOIRE, POURVU D'UN RAYON

(30) Priorität: 17.06.2009 DE 102009026999
(43) Veröffentlichungstag der Anmeldung: 25.04.2012
(73) Patentinhaber: BSH Hausgeräte GmbH, 81739 München (DE)
(72) Erfinder: ANGELE, Boris, 86911 Diessen (DE); BECKE, Christoph, 83109 Grosskarolinenfeld (DE); BENITSCH, Roland, 89564 Nattheim (DE); CIYANOGLU, Mehmet, 89537 Giengen (DE); EICHER, Max, 80689 München (DE); GÖRZ, Alexander, 73432 Aalen (DE); STAUD, Ralph, 81667 München (DE); TISCHER, Thomas, 85540 Haar (DE)
(86) Internationale Anmeldenummer: PCT/EP2010/057813
(87) Internationale Veröffentlichungsnummer: WO 2010/145952

(56) Entgegenhaltungen:
- EP-A1- 1 655 564
- WO-A1-2007/122048
- WO-A2-2009/000718
- DE-A1- 10 216 769
- US-A- 2 021 464
- US-A- 3 666 228

## Beschreibung

Die vorliegende Erfindung betrifft ein schrankartiges Haushaltsgerät wie insbesondere ein Haushalts-Kältegerät. Das Gehäuse eines solchen Kältegeräts umschließt ein oder mehrere Lagerfächer, die meist zur effizienteren Nutzung durch einen oder mehrere Fachböden unterteilt sind. Herkömmlicherweise werden solche Fachböden bereits bei der Fertigung des Geräts im Werk an für sie vorgesehenen Montagepositionen in einem Lagerfach montiert. Diese Montagepositionen sind in der Regel nicht erschütterungsfest, so dass nicht ohne weiteres davon ausgegangen werden kann, dass die Fachböden während des Transports an der für sie vorgesehenen Stelle bleiben. Um den Transport unbeschadet zu überstehen, werden die Fachböden daher mit Hilfe von Klebebändern befestigt oder durch zwischen sie und eine Wand des Innenraums eingeklemmte Schaumstoff- oder Kartonteile fixiert. Diese Transportvorbereitung erfordert Arbeitsaufwand bei der Fertigung, die zu keinerlei Mehrwert beim Kunden führt. Vielmehr besteht bei der Verwendung von Klebeband die Gefahr, dass sich Klebstoff vom Band löst und am Gerätegehäuse oder an den Fachböden kleben bleibt und vom Kunden mühsam beseitigt werden muss. Schaumstoff- oder Kartonteile müssen vom Kunden oder vom Lieferanten beseitigt werden, was ebenfalls lästige Arbeit und eventuell Zusatzkosten verursacht.

US 2 021 464 A offenbart ein schrankartiges Haushaltsgerät mit einem Fachboden, der auf ins Innere eines Lagerfachs des Geräts vorspringenden Auflagen ruht. Der Fachboden ist als Drahtrost ausgebildet, an dem an den Auflagen angreifende, teils unbewegliche und teils elastisch verformbare Haken unmittelbar befestigt sind.

WO2009/000718A2 offenbart ein Kältegerät mit einem Einbauteil, das an den Wänden eines Innenbehälters mit Hilfe von von den Wänden fort elastisch auslenkbaren Zungen lösbar verrastet ist. WO2007/122048 offenbart ebenfalls ein Kältegerät mit einem rostförmigen Fachboden, der durch elastische Zungen montiert ist. Der vorliegenden Erfindung liegt daher die Aufgabe zugrunde, eine verbesserte Fixierung von Fachböden bei einem schrankartigen Haushaltsgerät zur Verfügung zu stellen.

Diese Aufgabe wird gelöst durch ein schrankartiges Haushaltsgerät mit den Merkmalen des Anspruchs 1. Unteransprüche sind auf vorteilhafte Weiterbildungen der Erfindung gerichtet.

Bei dem erfindungsgemäßen Haushaltsgerät kann der mit der Fixierung der Fachböden verbundene Arbeitsaufwand bei der Fertigung vollständig oder wenigstens weitgehend vermieden werden. Darüber hinaus werden dem Kunden die mit dem Entfernen von Klebstoffresten oder dem Beseitigen von Transportsicherungselementen verbundenen Mühen erspart.

Unter Haushaltsgerät wird hier ein Gerät verstanden, welches zur Haushaltsführung eingesetzt wird, insbesondere ein Haushalts-Kältegerät, wie beispielsweise ein Kühlschrank, ein Gefrierschrank oder eine Kühlgefrierkombination.

Um die Zahl der für eine vollständige Fixierung des Fachbodens benötigten Sicherungselemente gering zu halten, ist wenigstens ein im Wesentlichen unbeweglicher Haken am Fachboden vorgesehen, der die Auflage untergreift.

Vorteilhaft ist ferner, dass die Fachböden in dem Haushaltsgerätegehäuse in einer Weise gesichert werden, die beim Gebrauch des Geräts nicht hinderlich ist, so dass die Sicherung nach dem Aufstellen des Geräts nicht entfernt zu werden braucht und die Fachböden auch im Betrieb des Geräts gesichert bleiben können.

Vorzugsweise umgreift dieser unbewegliche Haken eine Vorderflanke der Auflage, so dass, wenn das Verriegelungselement in der losen Stellung ist, der Fachboden zum Entnehmen unmittelbar nach vorn vorgezogen werden kann. So kann der Fachboden in der montierten Stellung bis unmittelbar an eine Rückwand des Gehäuses heranreichen, ohne dass dies die Montage oder Demontage des Fachbodens erschwert.

Der Fachboden umfasst eine Platte und eine an einem Rand der Platte befestigte Schiene, an der der unbewegliche Haken und das bewegliche Verriegelungselement angebracht sind. Die Gestalt der Platte kann somit einfach gehalten werden, was eine preiswerte Fertigung ermöglicht. Die Schiene, die eine kompliziertere Gestalt haben kann, ist insbesondere als Spritzteil aus Kunststoff preiswert realisierbar.

Gemäß der Erfindung ist der Fachboden gesichert, indem in der Sicherungsstellung das bewegliche Element einer vertikalen Flanke der Auflage gegenüberliegt und dadurch eine horizontale Bewegung des Fachbodens in Bezug zur Auflage blockiert, wohingegen in der losen Stellung das bewegliche Element gegen die vertikale Flanke versetzt ist, um eine solche Bewegung freizugeben.

Das bewegliche Element und der unbewegliche Haken liegen hier zueinander entgegengesetzten vertikalen Flanken der Auflage gegenüber, so dass eine horizontale Bewegung des Fachbodens in einer Richtung, die durch das bewegliche Element in der Sicherungsstellung nicht blockiert ist, durch den Haken blockiert ist.

Der Haken und das bewegliche Element sind vorzugsweise einteilig zusammenhängend ausgebildet, insbesondere in Form eines einzigen Spritzgussteiles.

Wenn die Auflage zwei in Tiefenrichtung beabstandete Arme umfasst, kann das bewegliche Element Platz sparend in einem Zwischenraum zwischen den zwei Armen angeordnet sein.

Die Zahl der unbeweglichen Haken ist in einem solchen Fall vorzugsweise wenigstens zwei, wobei an jedem der Arme ein unbeweglicher Haken angreift.

Das Verriegelungselement kann allgemein in die Sicherungsstellung federbeaufschlagt sein, insbesondere durch die Eigenelastizität der das bewegliche Element bildenden Zunge.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine schematische perspektivische Ansicht eines Kältegerätekorpus mit einem darin montierten und gesicherten Fachboden;
- Fig. 2: eine perspektivische Ansicht von oben einer Schiene gemäß einer dritten Ausgestaltung der Erfindung;
- Fig. 3: eine perspektivische Ansicht schräg von unten der auf zwei Armen montierten Schiene gemäß der dritten Ausgestaltung;
- Fig. 4: einen Längsschnitt durch die in Fig. 2 und 3 gezeigte Schiene.

Fig. 1 ist eine schematische perspektivische Ansicht eines Haushaltskühlschranks mit einem Korpus 1 und einer Tür 2, die ein wärmeisoliertes Lagerfach 3 umschließen. An den Innenseiten von Seitenwänden 4 des Korpus 1 sind in verschiedenen Höhen mehrere Paare von Vertiefungen 5 ausgeformt. Die Vertiefungen 5 sind vorgesehen, um darin Auflagearme 6 einzustecken und durch Reibschluss oder Verklebung zu fixieren, von denen in der Figur zwei Paare dargestellt sind. Während das obere Paar von Auflagearmen 6 frei sichtbar ist, ruht auf dem unteren Paar ein Fachboden 7. Der hier gezeigte Fachboden 7 besteht im Wesentlichen aus einer rechteckigen Glasplatte 8 und zwei Trägerschienen 9, die entlang der seitlichen Ränder der Glasplatte 8, zum Beispiel durch Klebung, befestigt sind und von denen in der Fig. 1 nur eine sichtbar ist.

Eine Ausgestaltung der Trägerschiene 9 wird anhand der Figuren 2 bis 4 erläutert. Dabei zeigen die Figuren 2, 3 jeweils perspektivische Ansichten und Fig. 4 einen Längsschnitt der Schiene 9. Die Schiene 9 hat hier im Wesentlichen die Gestalt eines lang gestreckten Quaders, wobei an der Oberseite des Quaders wie an der Leiste 10 ein schmaler, die auf die Oberseite aufgeklebte, nicht dargestellte Glasplatte 8 flankierender Steg 21 gebildet ist. Die vom Betrachter abgewandte Seite der Schiene 9 ist offen, so dass die Auflagearme 6 von dieser Seite her in die Schiene 9 eingreifen können. In einem zentralen Bereich der Schiene 9 ist eine Federzunge 22 gebildet. Sie ist an ihrem rückwärtigen Ende einteilig mit dem Körper der Trägerschiene 9 verbunden; benachbart zu einem vorderen Ende springt eine Betätigungslasche 23 der Federzunge 22 über die Seitenfläche der Schiene 9 ins Innere des Lagerfachs 3 vor.

Wie insbesondere im Schnitt der Fig. 4 zu erkennen, liegt eine nach oben abgekröpfte Spitze 24 der Federzunge 22 einer vertikalen Flanke 25 an der Rückseite des türnahen Auflagearms 6 mit geringem Spiel gegenüber. Das vordere Ende der Schiene 9 ist durch einen steifen Haken 26 gebildet, von dem ein vertikaler Abschnitt einer zur Flanke 25 spiegelbildlichen vorderen vertikalen Flanke 27 des vorderen Auflagearms 6 gegenüberliegt und ein nach hinten gewandter Abschnitt ein Stück weit unter die Unterseite des Auflagearms 6 greift. Einen weiterer steifer Haken 28 der Trägerschiene 9, der in Querschnitt und Orientierung dem Haken 26 gleicht, untergreift von vorn her den hinteren Auflagearm 6.

Die Federzunge 22 ist durch Drücken gegen die Betätigungslasche 23 nach oben auslenkbar, wie in Fig. 4 als gestrichelter Umriss dargestellt. In der oberen Anschlagstellung überlappt die Spitze 24 der Federzunge 22 nicht mehr mit der Flanke 25, sondern mit flachen Rippen 29 der Trägerschiene 9, die auf der Oberseite des vorderen Auflagearms 6 ruhen. So ist, wenn die Federzunge 22 nach oben ausgelenkt ist, die Trägerschiene 9 wenigstens so weit nach vorn bewegbar, dass der Überlapp zwischen den Haken 26, 28 und den Auflagearmen 6 in Tiefenrichtung verloren geht. In dieser Stellung kann der Fachboden 7 als Ganzes angehoben und aus dem Lagerfach 3 entnommen werden.

Um den Fachboden wieder zu montieren, genügt es, ihn so auf die Auflagearme 6 aufzulegen, dass die Spitze 24 der Federzunge 22 auf den vorderen Auflagearm 6 zu liegen kommt und dadurch nach oben ausgelenkt wird. Wenn nun der Fachboden 7 in das Lagerfach 3 hinein geschoben wird, gleitet schließlich die Federzunge 22 von dem Auflagearm 6 ab und schnappt zurück in ihre entspannte Stellung, d.h. in die Sicherungsstellung, in der ihre Spitze 24 der Flanke 25 gegenüberliegt und den Fachboden 7 an den Auflagearmen 6 unbeweglich hält.

Die Auflagearme 6 sind in Bezug auf eine vertikale Spiegelebene symmetrisch, so dass identische Auflagearme an der linken und der rechten Seitenwand 4 verwendet werden können. Wenn die Auflagearme außerdem noch in Bezug auf eine horizontale Spiegelebene symmetrisch wären, wäre eine Montage der Auflagearme 6 in falscher Orientierung ausgeschlossen. Eine solche symmetrische Form würde die Auflagearme jedoch höher als unter statischen Gesichtspunkten erforderlich machen und daher unnötig Platz beanspruchen.

Um auszuschließen, dass die Auflagearme 6 in den Vertiefungen 5 versehentlich über Kopf montiert werden, käme in Betracht, die Vertiefungen 5 unsymmetrisch auszubilden, so dass die Auflagearme 6 jeweils nur in der korrekten Orientierung in die Vertiefungen 5 einfügbar sind. Eine in Fig. 3 gezeigte alternative Lösung sieht vor, dass an den Unterseiten der Auflagearme 6 schmale abstehende Rippen 35 gebildet sind, wohingegen die Oberseiten der Auflagearme 6 eben sind. So ist jederzeit augenfällig, welche Seite des Auflagearms vorgesehen ist, um den Fachboden 7 zu tragen.

## Patentansprüche

1. Schrankartiges Haushaltsgerät mit einem Gehäuse (1, 2), das ein Lagerfach (3) umgibt und eine in das Lagerfach (3) vorspringende Auflage (6) aufweist, und mit einem von der Auflage (6) unterstützten Fachboden (7), wobei an dem Fachboden (7) als Verriegelungselement eine elastische Zunge (22) angebracht ist, die zwischen einer Sicherungsstellung, in der sie den Fachboden (7) an der Auflage (6) formschlüssig fixiert hält, und einer losen Stellung bewegbar ist, in der sie eine Bewegung des Fachbodens (7) in wenigstens einem Freiheitsgrad zulässt, wobei der Fachboden (7) eine Platte (8) und eine an einem Rand der Platte (8) befestigte Schiene (9) umfasst, an der ein die Auflage (6) untergreifender unbeweglicher Haken (26, 28) und die elastische Zunge (22) angebracht sind, wobei das bewegliche Verriegelungselement (22) und der unbewegliche Haken (26, 28) zueinander entgegengesetzten vertikalen Flanken (25; 27) der Auflage (6) gegenüber liegen und wobei in der Sicherungsstellung das bewegliche Verriegelungselement (22) einer vertikalen Flanke (25) der Auflage (6) gegenüber liegt und in der losen Stellung das bewegliche Verriegelungselement (22) gegen die vertikale Flanke (25) versetzt ist, und wobei die in Tiefenrichtung ausgerichtete elastische Zunge (22) an ihrem rückwärtigen Ende einteilig mit dem Körper der Schiene (9) verbunden ist, und wobei benachbart zu ihrem vorderen Ende eine Betätigungslasche (23) der elastischen Zunge (22) über eine Seitenfläche der Schiene (9) ins Innere des Lagerfachs (3) vorspringt und wobei die elastische Zunge (22) durch Drücken der Betätigungslasche (23) nach oben in die lose Stellung versetzbar ist.

2. Haushaltsgerät nach Anspruch 1, **dadurch gekennzeichnet, dass** der unbewegliche Haken (26, 28) eine vordere Flanke (27) der Auflage (6) umgreift.

3. Haushaltsgerät nach Anspruch 1 oder 2, **dadurch gekennzeichnet, dass** der unbewegliche Haken (26, 28) und das bewegliche Verriegelungselement (22) einteilig zusammenhängen.

4. Haushaltsgerät nach einem der vorhergehenden Ansprüche, **dadurch gekennzeichnet, dass** die Auflage zwei in Tiefenrichtung beabstandete Arme (6) umfasst und dass das bewegliche Verriegelungselement (22) in einem Zwischenraum zwischen den zwei Armen (6) angeordnet ist.

5. Haushaltsgerät nach Anspruch 4, **dadurch gekennzeichnet, dass** die Zahl der unbeweglichen Haken (26, 28) wenigstens zwei ist, und dass an jedem der Arme ein unbeweglicher Haken (26, 28) angreift.

6. Haushaltsgerät nach einem der vorhergehenden Ansprüche, **dadurch gekennzeichnet, dass** das Verriegelungselement (22) in die Sicherungsstellung federbeaufschlagt ist.

## Claims

1. Cabinet-like household appliance having a housing (1, 2) which encloses a storage compartment (3) and comprises a support (6) protruding into the storage compartment (3) and having a compartment floor (7) supported by the support (6), wherein a resilient tongue (22) is attached to the compartment floor (7) as a locking element and is displaceable between a locked position in which it retains the compartment floor (7) fixed to the support (6) by a positive connection and a loose position, in which it allows displacement of the compartment floor (7) in at least one degree of freedom, wherein the compartment floor (7) comprises a plate (8) and a rail (9) fastened to one edge of the plate (8), to which an immovable hook (26, 28), which engages underneath the support (6), and the resilient tongue (22) are attached, wherein the movable locking element (22) and the immovable hook (26, 28) oppose vertical flanks (25; 27) of the support (6) which oppose one another and wherein, in the locked position, the movable locking element (22) opposes a vertical flank (25) of the support (6) and in the loose position the movable locking element (22) is displaced toward the vertical flank (25), and wherein the resilient tongue (22) oriented in the depth direction is connected in one piece at its rear end to the body of the rail (9), and wherein adjacent to its front end an actuating tab (23) of the resilient tongue (22) protrudes over a side surface of the rail (9) into the inside of the storage compartment (3) and wherein the resilient tongue (22) is able to be displaced upward in the loose position by pressing against the actuating tab (23).

2. Household appliance according to claim 1, **characterised in that** the immovable hook (26, 28) engages around a front flank (27) of the support (6).

3. Household appliance according to claim 1 or 2, **characterised in that** the immovable hook (26; 28) and the movable locking element (22) are joined together in one piece.

4. Household appliance according to one of the preceding claims, **characterised in that** the support comprises two arms (6) spaced apart in the depth direction and the movable locking element (22) is arranged in an intermediate space between the two arms (6).

5. Household appliance according to claim 4, **characterised in that** the number of immovable hooks (26, 28) is at least two, and an immovable hook (26, 28) acts on each of the arms.

6. Household appliance according to one of the preceding claims, **characterised in that** the locking element (22) is spring-loaded in the locked position.

## Revendications

1. Appareil ménager de type armoire avec une carcasse (1, 2) entourant un compartiment de stockage (3) et présentant un appui (6) faisant saillie dans le compartiment de stockage (3), et avec une tablette (7) soutenue par l'appui (6), dans lequel une langue élastique (22) est apposée sur la tablette (7) en guise d'élément de verrouillage, laquelle langue est déplaçable entre une position de sécurisation dans laquelle elle maintient fermement la tablette (7) sur l'appui (6) par complémentarité de formes et une position lâche dans laquelle elle autorise un déplacement de la tablette (7) selon au moins un degré de liberté, dans lequel la tablette (7) englobe une plaque (8) et un rail (9) fixé au bord de la plaque (8), sur lequel un crochet fixe (26, 28) s'insérant sous l'appui (6) et la langue élastique (22) sont apposés, dans lequel l'élément de verrouillage mobile (22) et le crochet fixe (26, 28) font face à des flancs verticaux opposés (25 ; 27) de l'appui (6) et dans lequel, en position de sécurisation, l'élément de verrouillage mobile (22) fait face à un flanc vertical (25) de l'appui (6) et, en position lâche, l'élément de verrouillage mobile (22) est déplacé contre le flanc vertical (25), et dans lequel la langue élastique (22) orientée dans le sens de la profondeur est reliée en une seule pièce avec le corps du rail (9) en son extrémité arrière, et dans lequel, dans le voisinage de son extrémité avant, une bride d'actionnement (23) de la langue élastique (22) fait saillie par rapport à une surface latérale du rail (9) vers l'intérieur du compartiment de stockage (3) et dans lequel la langue élastique (22) est déplaçable vers le haut en position lâche en appuyant sur la bride d'actionnement (23).

2. Appareil ménager selon la revendication 1, **caractérisé en ce que** le crochet fixe (26, 28) enveloppe un flanc avant (27) de l'appui (6).

3. Appareil ménager selon la revendication 1 ou 2, **caractérisé en ce que** le crochet fixe (26, 28) et l'élément de verrouillage mobile (22) sont reliés en une seule pièce.

4. Appareil ménager selon l'une des revendications précédentes, **caractérisé en ce que** l'appui englobe deux bras (6) distants l'un de l'autre dans le sens de la profondeur (6) et **en ce que** l'élément de verrouillage mobile (22) est disposé dans un espace intermédiaire entre deux bras (6).

5. Appareil ménager selon la revendication 4, **caractérisé en ce que** le nombre de crochets fixes (26, 28) est au moins de deux, et **en ce qu'**un crochet fixe (26, 28) accroche chacun des bras.

6. Appareil ménager selon l'une des revendications précédentes, **caractérisé en ce que** l'élément de verrouillage (22) est soumis à l'action du ressort en position de sécurisation.
